# EUROPÄISCHE PATENTSCHRIFT

(11) **EP 0 602 593 B1**
(45) Veröffentlichungstag und Bekanntmachung des Hinweises auf die Patenterteilung: **01.05.1996**
(21) Anmeldenummer: 93120129.7
(22) Anmeldetag: 14.12.1993
(51) Int. Cl.: B26D 7/06, B26D 7/26, B26D 11/00, B26D 7/22

(54) **Einrichtung zum Beschneiden von flächigen Erzeugnissen, insbesondere mehrblättrigen Druckerzeugnissen**
Device for trimming a flat product, particularly a multi-layer printed product
Dispositif pour la coupe d'un produit plat, en particulier d'un produit imprimé multi-couches

(30) Priorität: 18.12.1992 DE 4243059
(43) Veröffentlichungstag der Anmeldung: 22.06.1994
(73) Patentinhaber: Ferag AG, CH-8340 Hinwil (CH)
(72) Erfinder: Stauber, Hans-Ulrich, CH-8624 Grüt (CH)
(74) Vertreter: Patentanwälte Schaad, Balass & Partner AG

(56) Entgegenhaltungen:
- EP-A- 0 218 872
- EP-A- 0 247 315
- EP-A- 0 367 715

## Beschreibung

Die Erfindung betrifft eine Einrichtung zum Beschneiden von flächigen Erzeugnissen, insbesondere mehrblättrigen Druckerzeugnissen, wie Zeitungen, Zeitschriften, Broschüren und dgl. nach dem Oberbegriff des Patentanspruchs 1.

Bei einer aus der EP-A-0 367 715 (bzw. der entsprechenden US-A-5,113,731) bekannten Einrichtung dieser Gattung sind kreisförmige, ortsfest gelagerte, um je eine eigene Achse drehbare Gegenmesser gegenüber den beiden Stirnseiten eines Zellenrades angeordnet. Es hat sich als schwierig erwiesen, zwischen den Gegenmessern und den an Zellenrad angeordneten Messern vorbestimmte Schneidspalte derart genau aufrechtzuerhalten, daß an allen Druckprodukten gleichbleibend saubere Schnittkanten entstehen. Dies ist deshalb Aufgabe der Erfindung.

Diese Aufgabe ist erfindungsgemäß mit den Merkmalen des Patentanspruchs 1 gelöst. Vorteilhafte Weiterbildungen sind Gegenstand der abhängigen Ansprüche.

Die erfindungsgemäße Führung des bzw. jedes ortsfesten Gegenmessers an einer Lauffläche des Zellenrades macht die Schneidspalte unabhängig von Lageänderungen der umlaufenden Messer, die sich beispielsweise durch Lagerspiel in den Lagerungen des Zellenrades oder durch belastungs- und/oder wärmeabhängige Verformungen des Zellenrades im Betrieb ergeben können. Erfindungsgemäß gelingt es, eng tolerierte Schreidspalte, beispielsweise in der Größenordnung von 0,02 bis 0,05 mm selbst bei einen Zellenrad mit einem Außendurchmesser in der Größenordnung von 1 300 bis 2 000 mm einzuhalten.

Die in den Ansprüchen 8 bis 10 umschriebene Einrichtung ermöglichtes, flächige Erzeugnisse an bis zu drei Rändern zu beschneiden.

Ein Ausführungsbeispiel der Erfindung wird in folgenden anhand schematischer Zeichnungen mit weiteren Einzelheiten erläutert. Es zeigen:
- Fig. 1: eine Seitenansicht einer erfindungsgemäßen Einrichtung, in Richtung des Pfeils I in Fig. 2 gesehen;
- Fig. 2: die Vorderansicht in Richtung des Pfeils II in Fig. 1;
- Fig. 3: die zu Fig. 1 und 2 gehörige Draufsicht, teilweise als waagrechter Schnitt in der Ebene III-III in Fig. 2 gezeichnet;
- Fig. 4 A und B: den oberen bzw. unteren Teil des Schnittes in der senkrechten Ebene IV-IV in Fig. 3;
- Fig. 5: einen Ausschnitt aus der 4 B, vergrößert;
- Fig. 6: die Ansicht in Richtung des Pfeils VI in Fig. 5;
- Fig. 7: einen Ausschnitt aus Fig. 5, jedoch in einer Ruhestellung, weiter vergrößert;
- Fig. 8: den Querschnitt VIII-VIII in Fig. 5, um 90° gedreht und vergrößert;
- Fig. 9: einen Ausschnitt aus Fig. 8, weiter vergrößert;
- Fig. 10: den Schnitt in der senkrechten Ebene X-X in Fig. 2, vergrößert;
- Fig. 11: einen Ausschnitt aus Fig. 10, weiter vergrößert, und
- Fig. 12: den Schnitt XII-XII in Fig. 11.

Die dargestellte Einrichtung hat die Aufgabe, mehrblättrige, gefalzte und geheftete Druckerzeugnisse P an ihrem vom Falz abgewandten Rand, der sogenannten Blume, sowie an zwei rechtwinklig zum Falz und zur Blume verlaufenden Seitenrändern zu beschneiden. In einem oberen Bereich eines quaderförmigen Gestells 1 ist ein erstes Zellenrad 2 um eine senkrechte Achse 3 drehbar gelagert. Darunter ist ein zweites Zellenrad 4 um eine waagrechte Achse 5 drehbar gelagert. Die Druckerzeugnisse P werden von einem Zuförderer 6 dem ersten Zellenrad 2 zugeführt, wo sie einzeln an ihrer Blume beschnitten (sogenannter Vorderbeschnitt) werden, dann vom ersten Zellenrad 2 einzeln in das zweite Zellenrad 4 abgeworfen, dort an ihren beiden Seitenrändern beschnitten (sogenannter Kopf-/Fußbeschnitt) und schließlich von einem Abförderer 7 einzeln weiterbefördert.

Die beiden Zellenräder 2 und 4 sowie die beiden Förderer 6 und 7 werden gemeinsam von einem Motor 8 über ein Getriebe 9 kontinuierlich angetrieben. Zu diesem Zweck erstreckt sich vom Getriebe 9 eine Welle 10 senkrecht nach oben, die mit einem auf ihr angeordneten Antriebsritzel 11 in einen Zahnkranz 12 am äußeren Umfang des ersten Zellenrades 2 eingreift. Ferner erstreckt sich vom Getriebe 9 eine waagerechte Welle 13 zu einem Zahnriementrieb 14, der eine untere waagrechte Welle 15 antreibt; auf dieser sind zwei langgestreckte Antriebsritzel 16 angeordnet, die mit je einem Zahnkranz 17 am äußeren Umfang des zweiten Zellenrades 4 kämmen. Von diesen Zahnkränzen 17 aus werden die beiden Förderer 6 und 7 über je einen Zahnriementrieb 18 bzw. 19 angetrieben.

Das erste Zellenrad 2, das sich in Richtung des Pfeils 20 in Fig. 1, 2 und 3 dreht, hat eine Nabe 21, die auf einem Lagerkörper 22 axial unverschiebbar gelagert ist und durch dreißig Speichen 23 mit einem zylindrischen Mantel 24 verbunden ist. Dadurch sind dreißig gleiche, nach oben und nach unten offene Zellen 25 gebildet. Die Anzahl der Speichen 23 und Zellen 25 ist nicht entscheidend; sie kann von Fall zu Fall entsprechend dem Bedarf festgelegt werden. Jede der Zellen 25 ist dazu bestimmt, ein Druckerzeugnis mit oben waagerecht liegender Blume aufzunehmen und mit einer Preßvorrichtung, die von bekannter Art sein kann, derart an eine der benachbarten Speichen 23 zu klemmen, daß das Druckerzeugnis P an seiner Blume beschnitten werden kann. Hierzu ist am oberen Rand jeder der Speichen 23 ein waagerechtes Messer 26 so befestigt, daß es mit dem ersten Zellenrad 2 umläuft.

Die Messer 26 sind gemäß Fig. 3 rückwärtsgeneigt; jedes von ihnen schließt mit einem von der Achse 3 ausgehenden Radius einen Winkel von ungefähr 20° ein.

Der Lagerkörper 22 des ersten Zellenrades 2 trägt zwei Messerlager 27, an denen je ein Messerbalken 28 gelagert ist, der ein im Betrieb ortsfestes Gegenmesser 29 trägt. Von den beiden Gegenmessern 29 nimmt jeweils nur eines eine Arbeitsstellung ein, in der es mit den umlaufenden Messern 26 zusammenwirkt. Ist das zuerst benutzte Gegenmesser 29 stumpf geworden, so wird das zweite Gegenmesser 29 durch Schwenken seines Messerbalkens 28 in seine Arbeitsstellung geschwenkt, und das stumpf gewordene Gegenmesser wird samt seinem Messerbalken in eine Ruhestellung geschwenkt.

Es wird davon abgesehen, die am ersten Zellenrad 2 angeordneten Vorrichtungen zum Pressen der Druckerzeugnisse P sowie zum Führen und Schwenken der Gegenmesser 29 näher darzustellen und zu beschreiben, da insoweit auf entsprechende, im folgenden beschriebene Anordnungen im zweiten Zellenrad 4 verwiesen werden kann.

Das zweite Zellenrad 4, das sich in Richtung des Pfeils 30 in Fig. 1 dreht, ist aus zwei Zellenradhälften 4' und 4'' zusammengesetzt. Jede Zellenradhälfte 4', 4'' hat eine Nabe 31, die auf einem Lagerkörper 32 gelagert und durch dreißig Speichen 33 mit einem zylindrischen Mantel 34 und über diesen mit je einem der erwähnten Zahnkränze 17 verbunden ist. Auf diese Weise bilden die beiden Zellenradhälften gemeinsam dreißig Zellen 35, von denen sich jede zwischen zwei im axialen Abstand parallel zueinander angeordneten Speichen 33 erstreckt. Auch hier ist die Anzahl der Zellen 35 nicht entscheidend; sie stimmt vorzugsweise, jedoch nicht unbedingt, mit der Anzahl der Zellen 25 im ersten Zellenrad 2 überein. An jeder Speiche 33 ist ein Messer 36 befestigt, das unter einem Winkel von beispielsweise 20° gegen die Radialrichtung nach hinten geneigt ist.

Jede der beiden Haben 31 trägt zwei Messerlager 37, an denen je ein Messerbalken 38 mit einem Gegenmesser 39 schwenkbar und in einer zur Drehachse 5 parallelen Richtung einstellbar gelagert ist. Jeder der beiden Hälften 4' und 4'' des zweiten Zellenrades 4 sind somit zwei Gegenmesser 39 zugeordnet, von denen jedoch jeweils nur eines seine Arbeitsstellung einnimmt, in der es mit den umlaufenden Messern 36 an der zugehörigen Zellenradhälfte zusammenwirkt, während das andere Gegenmesser in Reserve bleibt. Jedes Gegenmesser 39 hat gemäß Fig. 6 eine dachgiebelförmige Schneide.

Die gesamte Anordnung des zweiten Zellenrades 4 mit seinen beiden Hälften 4' und 4'' und den zugehörigen Gegenmessern 39 ist symmetrisch in Bezug auf eine senkrechte, also zur Drehachse 5 normale, Symmetrieebene 40. Dieses gilt für jede Betriebseinstellung des zweiten Zellenrades 4.

Die beiden Lagerkörper 32 für das zweite Zellenrad 4 sind mit je drei an ihnen ausgebildeten Gleitbüchsen 41 an insgesamt drei Führungsstangen 42 geführt, die parallel zur waagerechten Achse 5 in gleichen Abständen von dieser angeordnet und mit ihren Enden im Gestell 1 befestigt sind. An jeder der beiden Naben 31 ist außerdem eine zentrale Gewindebüchse 43 befestigt. Mit diesen Gewindebüchsen 43, von denen eine rechts- und die andere linksgängig ist, und die beide dem Betrag nach gleiche Steigungen haben, steht je ein entsprechender Gewindeschnitt 44 auf einer gemeinsamen Spindel 45 in Eingriff. Die Spindel 45 erstreckt sich längs der waagerechten Achse 5 und ist im Gestell 1 axial unverschiebbar gelagert. Durch Drehen der Spindel 45 in der einen oder anderen Richtung lassen sich die beiden Lagerkörper 32, und somit die beiden Hälften 4' und 4'' des zweiten Zellenrades 4, entsprechend dem Format der zu beschneidenden Druckerzeugnisse P zueinander hin oder voneinander weg verstellen. Zum Drehen der Spindel 45 kann ein Handrad oder auch ein beispielsweise elektrischer Servomotor vorgesehen sein.

Jeder der beiden Messerbalken 38 trägt an seinem vom zugehörigen Messerlager 37 entfernten freien Ende ein Führungsglied 46, im dargestellten Beispiel eine exzentrisch, also einstellbar, am Messerbalken 38 frei drehbar gelagerte Laufrolle. Das Führungsglied 46 läuft in Betriebsstellung des zugehörigen Messerbalkens 38 auf einer ebenen ringförmigen Lauffläche 47 am Zahnkranz 17 der zugehörigen Hälfte des zweiten Zellenrades 4. Auf diese Weise wird gewährleistet, daß jedes der ortsfesten Gegenmesser 39 in seiner Betriebsstellung mit den zugehörigen umlaufenden Messern 36 einen genau einstellbaren und gleichbleibenden Schneidspalt bildet.

Zum Andrücken des Führungsgliedes 46 an die zugehörige Lauffläche 47 sowie zum Schwenken aus der Betriebsstellung gemäß Fig. 4 B bis 6 in eine Ruhestellung gemäß Fig. 7 ist jedem Messerbalken 38 eine Anpreß- und Schwenkvorrichtung zugeordnet, die einen am zugehörigen Lagerkörper 32 befestigten, ungefähr radialen Stützbalken 48 und einen von diesem parallel zur waagerechten Achse 5 wegragenden Ausleger 49 aufweist. Am Stützbalken 48 ist ein hydraulischer oder pneumatischer Zylinder 50 gelagert, dessen Kolbenstange ein Stellglied 51 bildet und durch eine Gelenk 52 mit einem Lenker 53 und einem Koppelglied 54 verbunden ist. Der Lenker 53 ist mit seinem vom Gelenk 52 abgewandten Ende am Ausleger 49 gelagert und bildet zusammen mit dem Koppelglied 54 einen Kniehebel. Das Koppelglied 54 setzt sich zusammen aus einem am Gelenk 52 gelagerten Gehäuse 55, in dem ein Stößel 56 verschiebbar geführt und durch eine Federanordnung 57 in axialer Richtung vorgespannt ist. Der Stößel 56 ist gelenkig mit dem zugehörigen Messerbalken 38 verbunden.

In Betriebsstellung des Gegenmessers 39 ist die das Stellglied 51 bildende Kolbenstange eingefahren. Dabei nimmt der vom Lenker 53 und Koppelglied 54 gebildete Kniehebel eine etwas mehr als gestreckte Übertotpunktstellung ein. Die Kraft, mit der die Laufrolle 46 an die Lauffläche 47 angepreßt wird, ist durch die Vorspannung der Federanordnung 57 bestimmt. Die im Betrieb auf das Gegenmesser 39 einwirkenden Schneidkräfte werden vom Messerbalken 38 auf einen ortsfesten Stützkörper 58 übertragen, der aus Kunststoff mit guten Gleiteigenschaften besteht. Soll das betreffende Gegenmesser 39 von der zugehörigen Zellenradhälfte des zweiten Zellenrades 4 weggeschwenkt werden, so wird das Stellglied 51 ausgefahren, so daß der Kniehebel 53, 54 gemäß Fig. 7 eine abgewinkelte Stellung einnimmt.

Gemäß Fig. 8 und 9 ist jedes der Gegenmesser 39 an einer Halterung 59 befestigt, die durch eine Überlastsicherung 60 mit dem zugehörigen Messerbalken 38 verbunden ist. Zur Überlastsicherung 60 gehören ein vorderer Sitz 61 und ein hinterer Sitz 62 am Messerbalken 38 sowie eine zwischen diesen Sitzen 61 und 62 ausgebildete Vertiefung 63 und eine hinter dem hinteren Sitz 62 ausgebildete Vertiefung 64 im Messerbalken 38. An den Sitzen 61 und 62 liegt normalerweise je ein Vorsprung 65 bzw. 66 an, die an der Halterung 59 ausgebildet und durch eine Vertiefung 67 voneinander getrennt sind. In die Halterung 59 sind mehrere Zuganker 68 eingeschraubt, die sich durch je ein Langloch 69 im Messerbalken 38 hindurcherstrecken und an dessen von der Halterung 59 abgewandten Seite durch je eine Federanordnung 70 vorgespannt sind. Im dargestellten Beispiel sind die Federanordnungen 70 von je einem Tellerfederpaket gebildet, wie vor allem aus Fig. 9 ersichtlich ist. Die Halterung 59 hat außerdem einen vorderen Ansatz 71, der mit am zugehörigen Messerbalken 38 befestigten Sensoren 72 zusammenwirkt.

Bei Überlastung eines Gegenmessers 39 verschiebt sich die zugehörige Halterung 59 aus ihrer in Fig. 8 abgebildeten normalen Stellung in die in Fig. 9 abgebildete Stellung. Dabei gleiten die beiden Vorsprünge 65 und 66 von ihren Sitzen 61 und 62 nach hinten und werden von den vorgespannten Zugankern 68 in je eine der beiden Vertiefungen 63 und 64 hineingezogen, wodurch einerseits der normale Schneidspalt S (Fig. 8) um ein Vielfaches vergrößert wird (Fig. 9) und andererseits eine weitere Verschiebung der Halterung 59 gegenüber dem zugehörigen Messerbalken 38 verhindert wird. Ferner verschwindet der Ansatz 71 aus dem Überwachungsbereich der zugehörigen Sensoren 72, so daß diese ein Signal abgeben, das als Notsignal gewertet und dazu benutzt wird, den zugehörigen Zylinder 50 umzusteuern, so daß das Stellglied 51 ausgefahren und dadurch der betreffende Messerbalken 38 in seine Ruhestellung gemäß Fig. 7 geschwenkt wird.

An jedem der Messerbalken 38 ist ferner ein Mundstück 73 einer Anlage zum Absaugen abgeschnittener Papierstreifen befestigt. Das Mundstück 73 ist ein in radialer Richtung des zweiten Zellenrades 4 langgestreckter Kasten, der zum zugehörigen Gegenmesser 39 hin offen ist und in seinem radial inneren Endbereich an eine Saugleitung 74 angeschlossen ist.

Die radiale Tiefe jeder der Zellen 35 des zweiten Zellenrades 4 ist durch eine zu dessen Achse 5 parallele Anschlagleiste 75 begrenzt. Sämtliche Anschlagleisten 75 sind in gleichem Abstand von der Achse 5 derart angeordnet, daß die Druckerzeugnisse P zum Beschneiden ihrer seitlichen Ränder gerade tief genug in je eine der Zellen 35 eingeführt werden können. Die Länge der umlaufenden Messer 36 und der Gegenmesser 39 ist so bemessen, daß Druckerzeugnisse P unterschiedlicher Höhe - gemessen als Abstand zwischen Falz und Blume - in gleicher Weise seitlich beschnitten werden können.

Damit die in je eine der Zellen 35 eingeführten Druckerzeugnisse P flach liegen und nicht durchhängen, ist an jeder der Speichen 33 ein Wandabschnitt 76 befestigt. Wenn die beiden Zellenradhälften 4' und 4'' des zweiten Zellenrades 4 zum Beschneiden großformatiger Druckerzeugnisse eingestellt sind und somit einen großen Abstand voneinander haben, beispielsweise wie in Fig. 4 A dargestellt, kann zwischen zusammengehörigen Wandabschnitten 76 ein kleiner Zwischenraum freibleiben, was unschädlich ist. Wenn die beiden Zellenradhälften 4' und 4'' für das Beschneiden von Druckerzeugnissen kleineren Formats einander genähert werden, schieben sich die Wandabschnitte 76 teleskopartig übereinander.

Jede der Zellen 35 enthält ein Paar Preßleisten 77, die parallel und in Nachbarschaft zu je einem der zugehörigen umlaufenden Messer 36 derart angeordnet sind, daß das in die betreffende Zelle eingeführte Druckerzeugnis P längs seiner beiden Ränder, die beschnitten werden sollen, zwischen je einer der Preßleisten 77 und dem benachbarten Messer 36 festgeklemmt wird, ehe mit dem Beschneiden begonnen wird. Jede der Preßleisten 77 ist gemäß Fig. 10 bis 12 mittels eines Gelenks 78 an einem Lenker 79 gelagert, der seinerseits mittels eines Lagers 80 an einem zweiarmigen Hebel 81 gelagert ist. Der zweiarmige Hebel 81 ist mittels eines Lagers 82 an der benachbarten Speiche 33 gelagert. Die geometrischen Achsen der Lager 80 und 82 sind ebenso wie die Achse des Gelenks 78 parallel zur Achse 5 des zweiten Zellenrades 4. Der Lenker 79 hat einen im wesentlichen radial nach außen ragenden Fortsatz 83; zwischen diesem und der Preßleiste 77 ist eine Feder 84 eingespannt, die im dargestellten Beispiel eine schraubenförmige Druckfeder ist.

Der Schwenkbereich des zweiarmigen Hebels 81 ist durch einen Zuganker 85 begrenzt. Durch eine Feder 86 - dargestellt ist eine schraubenförmige Druckfeder, durch die sich der Zuganker 85 hindurcherstreckt - ist der zweiarmige Hebel 81 derart vorgespannt, daß er bestrebt ist, die mit ihm verbundene Preßleiste 77 von der vor ihr - in Fig. 11 rechts von ihr - angeordneten Speiche 33 wegzuziehen. In gleichem Sinne wirkt eine Feder 87, die zwischen dem Lenker 79 und der vor ihm liegenden Speiche 33 eingespannt ist. Die Schwenkung des Lenkers 79 wird durch einen einstellbaren Anschlag 88 an der hinter ihm - in Fig. 11 links von ihm - angeordneten Speiche 33 begrenzt. An dem vom Lenker 79 entfernten Ende des zweiarmigen Hebels 81 ist eine Rolle 89 gelagert, die durch den Druck der Feder 86 an einer Steuerkurve 90 am zugehörigen Lagerkörper 32 anliegend gehalten wird. Auf diese Weise lassen sich die Druckerzeugnisse P, ihrer Dicke angepaßt, in einer vorbestimmten Lage in der sie aufnehmenden Zelle 35 sicher festpressen.

Die beschriebene Einrichtung arbeitet folgendermaßen:
Unbeschnittene Druckerzeugnisse P werden vom Förderer 6 mit ihrem Falz nach unten hängend herangeschafft und in je eine Zelle 25 des ersten Zellenrades 2 fallengelassen. Der Fall wird begrenzt von einer Abstützung 91 in Gestalt bogenförmiger Leisten, die in einem Zuführbereich unterhalb des ersten Zellenrades 2 höheneinstellbar am Gestell 1 befestigt sind. Beim Weiterdrehen des ersten Zellenrades 2 wird jedes der Druckerzeugnisse in seiner Zelle 25 festgeklemmt und dann an seiner Blume beschnitten und anschließend wieder freigegeben, so daß das Druckerzeugnis etwas weiter nach unten rutscht, bis es mit seinem Falz auf einer unter dem ersten Zellenrad 2 angeordneten bogenförmigen Schiene 92 aufliegt. Die Schiene 92 ist zur Anpassung an unterschiedliche Druckerzeugnisse ebenfalls höheneinstellbar und außerdem in Umfangsrichtung einstellbar am Gestell 1 befestigt. Das Ende der Schiene 92 ist nach unten gebogen. Sobald ein Druckerzeugnis P diese Ende erreicht hat, fällt es aus seiner Zelle 25 in eine sich im selben Augenblick darunter vorbeibewegenden Zelle 35 des zweiten Zellenrades 4.

In der Zelle 35 wird das Druckerzeugnis P mittels der beiden Preßleisten 77 festgeklemmt und anschließend an seinen beiden seitlichen Rändern beschnitten. Die Preßleisten 77 sind von den Steuerkurven 90 derart gesteuert, daß sie das nun fertig beschnittene Druckerzeugnis P wieder freigeben, so daß dieses nun unter dem Einfluß der Schwerkraft in einem unteren Bereich des zweiten Zellenrades 4 teilweise aus der Zelle 35 herausrutscht, bis die Blume des Druckerzeugnisses gegen eine dort angeordnete bogenförmige Abstützung 93 stößt. Diese Abstützung 93 endet in Fig. 1 rechts vom zweiten Zellenrad 4 in einem Bereich etwas unterhalb von dessen Achse 5, wo das Druckerzeugnis P nicht mehr von alleine weiter aus der Zelle 35 herausrutschen kann. Das Druckerzeugnis P ragt nun aber so weit radial über die Wandabschnitte 76 hinaus, daß es von einem Greifer 94 des Abförderers 7 erfaßt und weitertransportiert werden kann.

## Patentansprüche

1. Einrichtung zum Beschneiden von flächigen Erzeugnissen, insbesondere mehrblättrigen Druckerzeugnissen, mit
- mindestens einem Zellenrad (2; 4), das um eine zentrale Achse (3; 5) drehantreibbar ist und rings um die Achse angeordnete, durch Speichen (23; 33) voneinander getrennte Zellen (25; 35) für je ein Erzeugnis (P) aufweist,
- Messern (26; 36), die je einer der Speichen (23; 33) zugeordnet sind und mit dem Zellenrad (2; 4) umlaufen, und
- mindestens einem ortsfesten Gegenmesser (29; 39), das mit den umlaufenden Messern (26; 36) zusammenwirkend einen Rand der Erzeugnisse (P) beschneidet, dadurch gekennzeichnet, dass das Gegenmesser (29; 39) in Richtung quer zur Umlaufbahn der Messer (26; 36) beweglich gelagert und mit einem Führungsglied (46) verbunden ist, das in Arbeitsstellung des Gegenmessers (29; 39) an einer Lauffläche (47) des Zellenrades (2; 4) geführt ist, so dass im Betrieb das Gegenmesser (29; 39) zu den Messern (26; 36) einen vorbestimmten Abstand einnimmt.

2. Einrichtung nach Anspruch 1, dadurch gekennzeichnet, dass die Lauffläche (47) eine ringförmige Stirnfläche des Zellenrades (2; 4) ist.

3. Einrichtung nach Anspruch 1 oder 2,
**dadurch gekennzeichnet,**
daß das Gegenmesser (29; 39) durch eine Federanordnung (57) zur Lauffläche (47) hin vorgespannt ist.

4. Einrichtung nach Anspruch 3,
**dadurch gekennzeichnet,**
daß die Federanordnung (57) Bestandteil einer Kniehebelanordnung (52-57) ist, die durch ein Stellglied (51) aus einer die Ruhestellung des Gegenmessers (29; 39) bestimmenden eingeknickten Lage in eine die Arbeitsstellung bestimmende gestreckte Lage bewegbar ist.

5. Einrichtung nach einen der Ansprüche 1 bis 4,
**dadurch gekennzeichnet,**
daß das Gegenmesser (29; 39) an einen Messerbalken (28; 38) befestigt ist, der an einen ortsfesten Messerlager (27; 37) gelagert und aus einer Ruhestellung in die Arbeitsstellung bewegbar ist.

6. Einrichtung nach Anspruch 5,
**dadurch gekennzeichnet,**
daß das Gegenmesser (29; 39) an den Messerbalken (28; 38) durch eine Überlastsicherung (60) befestigt ist, welche bei Überlast den Schneidspalt (S) um ein Vielfaches vergrößert.

7. Einrichtung nach Anspruch 5 oder 6,
**dadurch gekennzeichnet,**
daß das Führungsglied (46) am Messerbalken (28; 38) und dieser an ortsfesten Messerlager (27; 37) über je eine Exzenteranordnung gelagert ist, die eine Justierung des Gegenmessers (29; 39) in bezug auf die umlaufenden Messer (26; 36) ermöglicht.

8. Einrichtung nach einem der Ansprüche 1 bis 7,
**dadurch gekennzeichnet,** daß
- ein erstes Zellenrad (2) um eine stehende, insbesondere senkrechte, Achse (3) drehbar ist und rings um diese Achse (3) angeordnete Zellen (25) aufweist, die nach oben und unten offen und nach oben durch je ein mit diesen Zellenrad (2) umlaufendes Messer (26) begrenzt sind,
- oberhalb des ersten Zellenrades (2) eine Abwurfstelle angeordnet ist, an der die zu beschneidenden Erzeugnisse (P) einzeln in je eine Zelle (25) des ersten Zellenrades (2) abzuwerfen sind,
- an der Unterseite des ersten Zellenrades (2) eine ortsfeste Abstützung (91) angeordnet ist, welche die abgeworfenen Erzeugnisse (P) in einer bestimmten Stellung innerhalb ihrer Zelle (25) abstützt
- an der Oberseite des ersten Zellenrades (2) mindestens ein mit dessen Messern (26) zusammenwirkendes Gegenmesser (29) zum Beschneiden eines obenliegenden Randes der Erzeugnisse (P) angeordnet ist,
- unterhalb des ersten Zellenrades (2) ein zweites Zellenrad (4) mit liegender, insbesondere waagerechter Achse (5) angeordnet ist, das radial nach außen offene Zellen (35) aufweist und synchron mit den ersten Zellenrad (2) antreibbar ist, sodaß sich jeweils eine Zelle (35) des zweiten Zellenrades (4) in einen von der Abstützung (91) freigelassenen Bereich unter einer Zelle (35) des ersten Zellenrades (2) hindurchbewegt, um ein von ersten Zellenrad (2) abgeworfenes Erzeugnis (P) aufzunehmen,
- die Zellen (35) des zweiten Zellenrades (4) an mindestens einer Stirnseite durch je ein mit den zweiten Zellenrad (4) umlaufendes Messer (36) begrenzt sind, und
- an mindestens einer Stirnseite des zweiten Zellenrades (4) ein mit dessen Messern (36) zusammenwirkendes Gegenmesser (39) zum Beschneiden eines seitlichen Randes der Erzeugnisse (P) angeordnet ist.

9. Einrichtung nach Anspruch 8,
**dadurch gekennzeichnet,**
daß die an der Unterseite des ersten Zellenrades (2) angeordnete Abstützung (91) für die Erzeugnisse (P) höheneinstellbar ist.

10. Einrichtung nach Anspruch 8 oder 9,
**dadurch gekennzeichnet,**
daß in einem unteren Bereich des zweiten Zellenrades (4) eine um dessen Achse (5) gebogene Abstützung (93) angeordnet ist, welche die seitlich beschnittenen Erzeugnisse (P) ein Stück weit aus ihren Zellen (35) herausrutschen und so in eine entnahmebereite Stellung gelangen läßt.

## Claims

1. Device for trimming flat products, especially multi-sheet printed products, having:
- at least one cellular wheel (2; 4), which can be rotationally driven about a central axle (3; 5) and exhibits, for a respective product (P), cells (25; 35) which are disposed all around the axle and are separated from one another by spokes (23; 33),
- blades (26; 36), which are assigned respectively to one of the spokes (23; 33) and circulate with the cellular wheel (2; 4), and
- at least one positionally fixed counter-blade (29; 39) which, in interaction with the circulating blades (26; 36), trims an edge of the products (P), characterized in that the counter-blade (29; 39) is mounted movably in a direction transverse to the circulating path of the blades (26; 36) and is connected to a guide member (46) which, in the working position of the counter-blade (29; 39), is guided on a running surface (47) of the cellular wheel (2; 4), so that during operation the counter-blade (29; 39) assumes a predetermined distance from the blades (26; 36).

2. Device according to Claim 1, characterized in that the running surface (47) is an annular end face of the cellular wheel (2; 4).

3. Device according to Claim 1 or 2, characterized in that the counter-blade (29; 39) is pretensioned by a spring arrangement (57) in the direction of the running surface (47).

4. Device according to Claim 3, characterized in that the spring arrangement (57) is a component part of a toggle lever arrangement (52-57), which can be moved by a control member (51) out of a bent-in position defining the rest position of the counter-blade (29; 39) into a stretched position defining the working position.

5. Device according to one of Claims 1 to 4, characterized in that the counter-blade (29; 39) is fastened to a cutter bar (28; 38), which is mounted on a positionally fixed blade bearing (27; 37) and can be moved out of a rest position into the working position.

6. Device according to Claim 5, characterized in that the counter-blade (29; 39) is fastened to the cutter bar (28; 38) by an overload-protection device (60) which, in the event of overload, increases the blade clearance (S) many times over.

7. Device according to Claim 5 or 6, characterized in that the guide member (46) is mounted on the cutter bar (28; 38) and the said cutter bar is mounted on the positionally fixed blade bearing (27; 37) by means of a respective eccentric arrangement which enables the counter-blade (29; 39) to be readjusted in relation to the circulating blades (26; 36).

8. Device according to one of Claims 1 to 7, characterized in that
- a first cellular wheel (2) is rotatable about an erect, in particular vertical, axle (3) and exhibits cells (25) disposed all around this axle (3), which cells are upwardly and downwardly open and are limited in the upward direction by a respective blade (26) circulating with this cellular wheel (2),
- above the first cellular wheel (2) there is disposed an ejection site at which the products (P) to be trimmed are to be ejected individually into a respective cell (25) of the first cellular wheel (2),
- on the bottom side of the first cellular wheel (2) there is disposed a positionally fixed support (91), which supports the ejected products (P) in a specific position within their cell (25),
- on the top side of the first cellular wheel (2) there is disposed at least one counter-blade (29), which interacts with the blades (26) of the said cellular wheel, for trimming an uppermost edge of the products (P),
- beneath the first cellular wheel (2) there is disposed a second cellular wheel (4) having a recumbent, in particular horizontal, axle (5), which second cellular wheel exhibits radially outwardly open cells (35) and can be driven synchronously with the first cellular wheel (2), so that a respective cell (35) of the second cellular wheel (4) passes through, in a region left free by the support (91), below a cell (35) of the first cellular wheel (2), in order to receive a product (P) ejected from the first cellular wheel (2),
- the cells (35) of the second cellular wheel (4) are limited, on at least one end face, by a respective blade (36) circulating with the second cellular wheel (4), and
- on at least one end face of the second cellular wheel (4) there is disposed a counter-blade (39), interacting with the blades (36) of the said second cellular wheel, for trimming a lateral edge of the products (P).

9. Device according to Claim 8, characterized in that the support (91), disposed on the bottom side of the first cellular wheel (2), for the products (P) is vertically adjustable.

10. Device according to Claim 8 or 9, characterized in that in a lower region of the second cellular wheel (4) there is arranged a support (93) which is bent about the axle (5) of the said second cellular wheel and which causes the laterally trimmed products (P) to slip some way out of their cells (35) and hence make their way into a ready-to-remove position.

## Revendications

1. Dispositif pour couper des produits plats, notamment des produits imprimés à plusieurs feuilles, comportant :
• au moins une roue cellulaire (2 ; 4), qui peut être entraînée en rotation autour d'un axe central (3 ; 5) et qui comporte pour chaque produit (P) des cellules (25 ; 35), réparties annulairement autour de l'axe et séparées les unes des autres par des rayons (23 ; 33),
• des lames (26 ; 36), qui sont chacune associées à un des rayons (23 ; 33) et qui tournent avec la roue cellulaire (2 ; 4) et
• au moins une contre-lame (29 ; 39) installée en position fixe et qui coupe un bord des produits P en coopérant avec les lames tournantes (26 ; 36),
caractérisé en ce que la contre-lame (29 ; 39) est montée en pouvant se déplacer dans une direction perpendiculaire à la trajectoire de circulation des lames (26 ; 36) et est reliée à un organe de guidage (46), qui est guidé, dans une position de travail de la contre-lame (29 ; 39), sur une surface d'appui (47) de la roue cellulaire (2 ; 4) de telle sorte que, en service, la contre-lame (29 ; 39) prenne un espacement prédéterminé par rapport aux lames (26 ; 36).

2. Dispositif selon la revendication 1, caractérisé en ce que la surface d'appui (47) est une surface frontale, de forme annulaire, de la roue cellulaire (2 ; 4).

3. Dispositif selon la revendication 1 ou 2, caractérisé en ce que la contre-lame (29 ; 39) est précontrainte par un ensemble à ressorts (57) en direction de la surface réceptrice (47).

4. Dispositif selon la revendication 3, caractérisé en ce que l'ensemble à ressorts (57) fait partie d'un ensemble de levier à grenouillère (52 - 57) qui est déplaçable par un organe de manoeuvre (51) depuis une disposition repliée déterminant la position de repos de la contre-lame (29 ; 39) jusque dans une disposition déployée déterminant la position de travail.

5. Dispositif selon l'une des revendications 1 à 4, caractérisé en ce que la contre-lame (29 ; 39) est fixée sur un porte-lame (28 ; 38) qui est monté sur un palier de lame (27 ; 37) installé en position fixe et qui est déplaçable d'une position de repos jusque dans la position de travail.

6. Dispositif selon la revendication 5, caractérisé en ce que la contre-lame (29 ; 39) est fixée sur le porte-lame (28 ; 38) par un système (60) de sécurité contre les surcharges qui, en cas de surcharge, augmente l'intervalle de coupe (S) d'un multiple.

7. Dispositif selon la revendication 5 ou 6, caractérisé en ce que l'organe de guidage (46) est monté sur le porte-lame (28 ; 38) et celui-ci est monté sur un palier de lame (27 ; 37) installé en position fixe, respectivement par l'intermédiaire d'un système excentrique qui permet un réglage de la contre-lame (29 ; 39) par rapport aux lames tournantes (26 ; 36).

8. Dispositif selon l'une des revendications 1 à 7, caractérisé en ce que :
• une première roue cellulaire (2) peut tourner autour d'un axe fixe (3) notamment vertical, et elle comporte des cellules (25) réparties annulairement autour de cet axe (3), qui sont ouvertes vers le haut et vers le bas et qui sont délimitées vers le haut chacune par une lame (26) tournant avec cette roue cellulaire (2),
• au-dessus de la première roue cellulaire ( 2), il est prévu une zone d'éjection dans laquelle les produits (P) à couper sont éjectés individuellement chacun dans une cellule (25) de la première roue cellulaire (2),
• sur le côté inférieur de la première roue cellulaire (2), il est prévu un appui (91) installé en position fixe et qui soutient les produits éjectés (P) dans une position déterminée à l'intérieur de leur cellule (25),
• sur le côté supérieur de la première roue cellulaire (2), il est prévu au moins une contre-lame (29), coopérant avec les lames précitées (26) pour couper un bord supérieur des produits (P),
• en dessous de la première roue cellulaire (2), il est prévu une seconde roue cellulaire (4) comportant un axe (5) orienté à plat, notamment horizontalement, cette seconde roue comportant des cellules (35) ouvertes radialement vers l'extérieur et pouvant être entraînées en synchronisme avec la première roue cellulaire (2) de telle sorte qu'à chaque fois une cellule (35) de la seconde roue cellulaire (4) traverse une zone laissée libre par l'appui (91), en dessous d'une cellule (35) de la première roue cellulaire (2), afin de recevoir un produit (P) éjecté de la première roue cellulaire (2),
• les cellules (35) de la seconde roue cellulaire (4) sont délimitées, sur au moins un côté frontal, chacune par une lame (36) tournant avec la seconde roue cellulaire (4), et
• il est prévu sur au moins un côté frontal de la roue cellulaire (4) une contre-lame (39) coopérant avec ses lames (36) pour couper un bord latéral des produits (P) .

9. Dispositif selon la revendication 8, caractérisé en ce que l'appui (11) prévu pour les produits (P) et disposé sur le côté inférieur de la première roue cellulaire (2) est réglable en hauteur.

10. Dispositif selon la revendication 8 ou 9, caractérisé en ce que dans une zone inférieure de la seconde roue cellulaire (4) est disposé un appui (93) incurvé autour de son axe (5) et qui permet aux produits (P) coupés latéralement de sortir un peu plus de leurs cellules (35) par glissement et de parvenir dans une position prête pour l'enlèvement.
